# EUROPÄISCHE PATENTSCHRIFT

(11) **EP 0 671 227 B1**
(45) Veröffentlichungstag und Bekanntmachung des Hinweises auf die Patenterteilung: **02.09.1998**
(21) Anmeldenummer: 95103500.5
(22) Anmeldetag: 10.03.1995
(51) Int. Cl.: B21D 5/04

(54) **Werkzeugspannvorrichtung für das Werkzeug einer Schwenkbiegemaschine**
Tool clamping device for a bending press
Dispositif de serrage d'outil pour une machine à plier

(30) Priorität: 11.03.1994 DE 9404171 U
(43) Veröffentlichungstag der Anmeldung: 13.09.1995
(73) Patentinhaber: Hans Schröder Maschinenbau GmbH, D-82405 Wessobrunn-Forst (DE)
(72) Erfinder: Lindner, Hermann, D-82407 Wielenbach (DE); Lautenbacher, Hermann, D-82405 Wessobrunn-Forst (DE); Schröder, Franz, D-82405 Wessobrunn-Forst (DE)
(74) Vertreter: König, Beate, Dipl.-Phys. Dr.

(56) Entgegenhaltungen:
- EP-A- 0 446 810
- GB-A- 612 321
- US-A- 2 302 958

## Beschreibung

Die Erfindung betrifft eine Werkzeugspannvorrichtung für eine Schwenkbiegemaschine, genauer gesagt eine Werkzeugspannvorrichtung für das Oberwangen-, Unterwangen- oder Biegewangenwerkzeug einer Schwenkbiegemaschine, bei der das Werkzeug mittels einer Spannschiene zwischen einer Klemmfläche einer an der Ober-, Unter- oder Biegewange angeordneten Spannkonsole und einer Klemmfläche der an der Spannkonsole angeordneten Spannschiene geklemmt getragen ist. Die Spannschiene ist durch eine Anzahl von in der Spannkonsole in Richtung senkrecht zu den Klemmflächen von Spannkonsole und Spannschiene funktionswirksam angeordneten Betätigungselementen wahlweise zum Klemmen des Werkzeugs im Sinne einer gegenseitigen Annäherung der Klemmflächen von Spannkonsole und Spannschiene auf die Spannkonsole zu und zum Lösen des Werkzeugs im Sinne eines gegenseitigen Entfernens der Klemmflächen von Spannkonsole und Spannschiene von der Spannkonsole weg bewegbar ist.

Bei Schwenkbiegemaschinen wird das Oberwangen-, Unterwangen- oder Biegewangenwerkzeug üblicherweise mittels einer durch Schraubbolzen gegen eine an der jeweiligen Wange angeordnete Spannkonsole verschraubte Spannschiene geklemmt. Dies bedeutet, daß für jeden Wechsel des Werkzeugs eine große Anzahl von Schraubbolzen gelöst, die Spannschiene abgenommen, das Werkzeug ausgetauscht, die Spannschiene wieder angebracht und die Schraubbolzen wieder befestigt werden müssen, was einen ganz erheblichen Zeit- und auch Kräfteaufwand bedeutet. Insbesondere bei Herstellungsvorgängen, bei denen eine Anzahl von Herstellungsschritten mit verschiedenen Werkzeugen abgearbeitet werden müssen, ergeben sich dadurch erhebliche Produktivitätseinbußen.

Aus der EP-A-0 446 810 ist eine derartige Klemmvorrichtung für eine Gesenkbiegepresse bekannt. Bei dieser Klemmvorrichtung erfolgt in üblicher Weise eine Ausrichtung des Werkzeuges mit Druckbeaufschlagung.

Bei Schwenkbiegemaschinen, bei denen in unterschiedlicher Richtung wirkende Kräfte im Verlauf des Schwenkbiegevorgangs angewendet werden, treten entsprechend hohe Belastungen auf. Diese können zu Verschiebungen oder sogar Aushebeln des Werkzeugs führen. Ein sicheres Halten des Werkzeugs ist daher für den Schwenkbiegevorgang sehr wichtig.

Außerdem ist herkömmlich die Montage des Werkzeugs zeitaufwendig und erfordert Übung und Geschick der Bedienungsperson.

Nach dem Lösen der Schrauben und Werkzeugwechsel wird das neue Werkzeug eingesetzt und durch Stöße in der Sollage fixiert.

Die Aufgabe der vorliegenden Erfindung ist es daher, eine Werkzeugspannvorrichtung der eingangs genannten Art zu schaffen, bei der das Werkzeug schnell und auf einfache Weise ausgewechselt werden kann.

Diese Aufgabe wird gemäß der vorliegenden Erfindung gelöst durch eine Werkzeugspannvorrichtung für das Oberwangen-, Unterwangen- oder Biegewangenwerkzeug einer Schwenkbiegemaschine, bei der das Werkzeug mittels einer Spannschiene zwischen einer Klemmfläche einer an der Ober-, Unter- oder Biegewange angeordneten Spannkonsole und einer Klemmfläche der an der Spannkonsole angeordneten Spannschiene geklemmt getragen ist. Die Spannschiene ist durch eine Anzahl von in der Spannkonsole in Richtung senkrecht zu den Klemmflächen von Spannkonsole und Spannschiene funktionswirksam angeordneten Betätigungselementen wahlweise zum Klemmen des Werkzeugs im Sinne einer gegenseitigen Annäherung der Klemmflächen von Spannkonsole und Spannschiene auf die Spannkonsole zu und zum Lösen des Werkzeugs im Sinne eines gegenseitigen Entfernens der Klemmflächen von Spannkonsole und Spannschiene von der Spannkonsole weg bewegbar. An der Klemmfläche der Spannkonsole ist eine parallel zur Längsrichtung der Spannkonsole verlaufende Prismenschiene angeordnet, und das Werkzeug enthält eine parallel zu seiner Längsrichtung verlaufende prismatisch ausgebildete Nut, in die die Prismenschiene beim Klemmen eingreift und das Werkzeug zentriert.

Der wesentliche Vorteil der erfindungsgemäßen Werkzeugspannvorrichtung besteht somit darin, daß das Werkzeug mit wenigen Handgriffen und mit geringem Zeitaufwand ausgetauscht oder in der betreffenden Wange verschoben werden kann. Von besonderem Vorteil ist die erfindungsgemäße Werkzeugspannvorrichtung bei der Verwendung für das Oberwangenwerkzeug, das bei üblichen Herstellungsvorgängen am häufigsten ausgetauscht oder verschoben werden muß. Durch die Anordnung mit Prismenschiene wird eine automatische Zentrierung des Werkzeug bezüglich der Querrichtung der Klemmflächen von Spannkonsole und Spannschiene sichergestellt, so daß ein Einrichten der Werkzeuge nur in Längsrichtung der Wangen nötig ist. Hierdurch wird wiederum eine wesentliche Vereinfachung und Beschleunigung des Auswechseln des Werkzeugs gewährleistet.

Gemäß einer bevorzugten Ausführungsform der Erfindung ist es vorgesehen, daß die Betätigungselemente eine Anzahl von Federanordnungen enthalten, durch die die Spannschiene mit einer dauernden zum Kalten des Werkzeugs während des Arbeitsvorgangs genügenden Federkraft im Sinne einer gegenseitigen Annäherung der Klemmflächen von Spannkonsole und Spannschiene beaufschlagt wird. Der wesentliche Vorteil hierbei ist, daß das Werkzeug durch die Federkraft der Federanordnungen unabhängig etwa von einer Hydraulikdruckquelle dauernd und zuverlässig gehalten wird.

Eine besonders vorteilhafte Weiterbildung der vorgenannten Ausführungsform besteht darin, daß die Betätigungselemente eine Anzahl von Hydraulikzylindern enthalten, durch die die Spannschiene mit einer die Kraft der Federelemente überschreitenden Kraft im Sinne des gegenseitigen Entfernens der Klemmflächen von Spannkonsole und Spannschiene voneinander weg beaufschlagbar ist. In dieser Kombination ist es möglich, das Werkzeug durch die Beaufschlagung der Hydraulikzylinder schnell und leicht durch Lösen der Spannschiene von der Spannkonsole lösen und danach wieder festklemmen zu können, wobei im geklemmten Zustand das Werkzeug dann wieder dauerhaft und zuverlässig durch die Federkraft der Federanordnungen gehalten ist.

Alternativ hierzu kann es jedoch auch vorgesehen sein, daß die Betätigungselemente eine Anzahl von Hydraulikzylindern enthalten, durch die die Klemmschiene im Sinne einer gegenseitigen Annäherung und Entfernung der Klemmflächen von Spannkonsole und Spannschiene zur Spannkonsole zu und von dieser weg bewegbar ist. Hierbei ist jedoch dafür Sorge zu tragen, daß die die Klemmung des Werkzeugs bewirkenden Hydraulikzylinder ständig von einem überwachten Hyraulikdruck beaufschlagt werden, da andernfalls ein Lösen des Werkzeugs die Folge sein kann.

Gemäß einer weiteren, besonders vorteilshaften Ausführungsform der Erfindung ist es vorgesehen, daß jede Federanordnung in einer senkrecht zur Klemmfläche verlaufenden Bohrung in der Spannkonsole versenkt angeordnet ist und ein Federelement und einen von der der Spannschiene abgewandten Seite der Spannkonsole her durch eine Bohrung mit kleinerem Durchmesser als die die Federanordnung beherbergende Bohrung durch die Spannkonsole hindurchgehend in ein Gewinde in der Spannschiene eingeschraubten Schraubbolzen enthält, wobei sich das Federelement mit seinem einen Ende gegen den Kopf des Schraubbolzens und mit seinem anderen Ende gegen eine Anlagefläche an der Spannkonsole abstützt. Der Vorteil hiervon ist, daß die Spannkonsole auf diese Weise mit den gleichen oder ähnlichen Abmessungen und mit gleichen Befestigungsteilen zum Befestigen an der entsprechenden Wange versehen sein kann, wie die Spannkonsole für eine herkömmliche manuelle Befestigung mittels Schraubbolzen. Bei gleicher Bemessung und Lage der Klemmflächen für das Werkzeug können dann vorteilhafterweise die gleichen Werkzeuge wie bei einer manuellen Spannvorrichtung weiterverwendet werden.

Vorteilhafterweise ist es vorgesehen, daß jedes Federelement in einem Paket von übereinander angeordneten Tellerfedern besteht. Mit einer solchen Anordnung von Tellerfedern ist es möglich, bei einer sehr kompakten Federanordnung eine hohe Federkraft zu erzeugen.

Von besonderem Vorteil ist es, wenn die Hydraulikzylinder in einer Reihe in einem zentralen Bereich bezüglich der Querrichtung der Spannkonsole angeordnet sind und wenn die Federanordnungen in Reihen beiderseits der Reihe von Hydraulikzylindern angeordnet sind. Hierdurch wird eine gleichmäßige Verteilung der das Schließen der Spannvorrichtung bewirkenden Kräfte der Federanordnungen und der das Öffnen der Spannvorrichtung bewirkenden Kräfte der Hydraulikzylinder sichergestellt.

Hierbei hat es sich als besonders vorteilhaft erwiesen, wenn die Federanordnungen und die Hydraulikzylinder jeweils in Gruppen von vier Federanordnungen und einem im Zentrum der vier Federanordnungen befindlichen Hydraulikzylinder angeordnet sind.

Im folgenden wird ein Ausführungsbeispiel der Erfindung anhand der Zeichnung erläutert.

In den Figuren zeigen:
Fig. 1 einen Schnitt quer durch die Oberwange einer Schwenkbiegemaschine mit einem daran mittels Spannkonsole und Spannschiene befestigten Werkzeug;
Fig. 1a einen vergrößerten Ausschnitt aus Fig. 1;
Fig. 2a und 2b jeweils die Untersicht bzw. Draufsicht auf die Spannkonsole und Spannschiene bei dem in Fig. 1 im Querschnitt dargestellten Ausführungsbeispiel der Erfindung;
Fig. 3a und 3b Querschnitte durch die Anordnung von Spannkonsole und Spannschiene zusammen mit einem dadurch gehaltenen Werkzeug im geklemmten bzw. gelösten Zustand längs der Linie A-A in Fig. 2b; und
Fig. 4a und 4b Querschnitte durch die Anordnung von Spannkonsole und Spannschiene zusammen mit einem dadurch gehaltenen Werkzeug im geklemmten bzw. gelösten Zustand längs der Linie C-C in Fig. 2b.

Fig. 1 zeigt im Querschnitt die Oberwange 14 einer Schwenkbiegemaschine mit einer daran durch Schraubbolzen 15 und Paßstifte 16 befestigten Spannkonsole 1. Die Spannkonsole 1 dient zusammen mit einer Spannschiene 6 der Befestigung eines Oberwangenwerkzeugs 11, das hier in Form einer Geißfußschiene dargestellt ist. Das Werkzeug 11 ist zwischen einer Klemmfläche 1a an der Unterseite der Spannkonsole 1 und einer Klemmfläche 6a an der Oberseite der Spannschiene 6 eingeklemmt.

Wie aus dem in Fig. 1 vergrößert dargestellten Ausschnitt aus Fig. 1 ersichtlich ist, ist an der Unterseite der Spannkonsole 1 sich in deren Längsrichtung erstreckend eine Prismenschiene 2 angeordnet, die im geklemmten Zustand des Werkzeugs 11 in eine an dessen Oberseite, ebenfalls sich in dessen Längsrichtung erstreckend angeordnete prismenförmige Nut 2a eingreift. Auf diese Weise ist im gespannten Zustand das Werkzeug 11 bezüglich der Querrichtung fixiert.

Wie aus der in Fig. 2b gezeigten Draufsicht auf die Spannkonsole 1 und das daran angeklemmte Werkzeug 11 und die in den Fig. 4a und 4b gezeigte Querschnittsansicht durch die Spannkonsole 1, die Spannschiene 6 und das dadurch gehaltene Werkzeug 11 ersichtlich ist, sind in der Spannkonsole 1 in regelmäßigen Abständen Bohrungen 9d in zwei in Längsrichtung der Spannkonsole 1 verlaufenden Reihen vorgesehen. In jeder der Bohrungen 9d ist eine Federanordnung beherbergt, die aus einem Federelement 8 in Form von einem Paket von Tellerfedern und einem Schraubbolzen 9 besteht. Der Schraubbolzen 9 verläuft von der der Spannschiene 6 abgewandten Seite der Spannkonsole 1 her durch eine Bohrung 9a am Boden der die Federanordnung 8, 9 beherbergenden Bohrung 9d mit kleinerem Durchmesser als letztere durch die Spannkonsole 1 hindurch in ein Gewinde in der Spannschiene 6. Das durch die Tellerfedern gebildete Federelement 8 stützt sich mit seinem einen Ende gegen den Kopf 9b des Schraubbolzens 9 ab und mit seinem anderen Ende gegen eine Anlagefläche 9c am Boden der Bohrung 9d. Somit ist die Federanordnung 8, 9 vollständig in der Spannkonsole 1 versenkt angeordnet.

Die Federanordnungen 8, 9 bewirken, daß die Spannschiene 6 mit einer dauernden Kraft zum Halten des Werkzeugs 11 im Sinne einer gegenseitigen Annäherung der Klemmflächen 1a, 6a von Spannkonsole 1 und Spannschiene 6 beaufschlagt wird. Dabei ist die Federkraft der Federelemente 8 so gewählt, daß die Kraft zum Halten des Werkzeugs während des Arbeitsvorgangs sicher gewährleistet ist. Bei dem Ausführungsbeispiel beträgt die Klemmkraft der Federelemente 8 7.500 N oder mehr pro 100 mm Länge der Spannkonsole 1.

Wie weiterhin aus den beiden in Fig. 2a und 2b gezeigten Ansichten und aus den in Fig. 3a und 3b gezeigten Schnittdarstellungen ersichtlich ist, sind in der Klemmkonsole 1 weiterhin in regelmäßigen Abständen in einer Reihe eine Anzahl von Hydraulikzylindern 3 angeordnet, die dem Lösen der durch die Spannkonsole 1 und die Spannschiene 6 gebildeten Spannvorrichtung dienen.

Wie aus Fig. 3a ersichtlich ist, enthält jeder Hydraulikzylinder 3 eine Zylinderbohrung 3a und einen darin verschieblich angeordneten Kolben 3b. Der Kolben 3b verfügt über einen Führungsring 5, durch den ein Verkippen in der Zylinderbohrung 3a verhindert wird, sowie über einen Nutring 4, der die Abdichtung des Kolbens 3b gegen die Zylinderbohrung 3a sicherstellt. Von dem Inneren des Hydraulikzylinders 3 verläuft in dessen oberen Bereich eine Zulaufbohrung 3c zur Außenseite der Spannkonsole 1. Die Zulaufleitung 3c verläuft senkrecht zur Achse der Zylinderbohrung 3a und senkrecht zur Längsachse der Spannkonsole 1.

Wie aus Fig. 2a ersichtlich ist, sind die Zulaufbohrungen 3a aller Hydraulikzylinder 3 über Hydraulikanschlüsse 10 an eine gemeinsame Hydraulikleitung 12 angeschlossen. Die Hydraulikleitung 12 wird von einer nicht dargestellten Antriebseinrichtung mit Druck versorgt, wobei diese Antriebseinrichtung vorzugsweise eine Hydraulikpumpe und einen Druckspeicher zum Halten des Hydraulikdrucks aufweist.

Wenn die Kolben 3b der Hydraulikzylinder 3 mit einem ausreichend großen Druck beaufschlagt werden, wird die Spannschiene 6 gegen die von den Federelementen 8 erzeugte Federkraft von der Spannkonsole 1 weggedrückt, so daß das Werkzeug 11 zwischen den Klemmflächen 1a und 6a der Spannkonsole 1 bzw. der Spannschiene 6 freigegeben wird. Der Weg, um welchen die Spannschiene 6 von der Spannkonsole 1 weggedrückt werden kann, ist begrenzt durch von der Unterseite der Spannschiene 6 her durch in dieser vorgesehene Bohrungen in die Spannkonsole 1 eingeschraubte Schraubbolzen 7, die sich mit ihren Köpfen gegen Anlageflächen 7b der Spannschiene 6 abstützen. Mit diesen Schraubbolzen 7 kann der Hub zwischen vollständig geklemmter und vollständig gelöster Stellung der Spannschiene 6 eingestellt werden. Der Hub kann etwa zwischen ein und vier Millimeter betragen, bei dem dargestellten Ausführungsbeispiel beträgt er 2 mm. Die Höhe der Prismenschiene 2 über der Klemmfläche 1a ist in diesem Fall mit 1,5 mm geringer ausgelegt als der Hub von 2 mm, so daß das Werkzeug 11 mit einem dann noch verbleibenden Spiel von 0,5 mm zwischen die Spannkonsole 1 und die Spannschiene 6 eingefügt werden kann. Wenn dann die Hydraulikzylinder 3 von dem Hydraulikdruck entlastet werden, wird die Spannschiene 6 wieder durch die Kraft der Federelemente 8 über die Schraubbolzen 9 an die Spannkonsole 1 herangezogen, wobei das Werkzeug 11 unter gleichzeitiger Zentrierung durch die Prismenschiene 2 zwischen Spannkonsole 1 und Spannschiene 6 geklemmt wird. Die Hubkraft der Hydraulikzylinder 3 muß zum Überwinden der Wirkung der Federelemente 8 größer als deren Klemmkraft sein, und beträgt bei dem Ausführungsbeispiel 12.000 N oder mehr pro 100 mm Länge der Spannkonsole 1, wodurch die Federelemente 8 bis zu ihrer Endkraft am Ende des Hubweges komprimiert werden können.

Bei dem Ausführungsbeispiel sind, wie bereits oben erwähnt wurde, die Hydraulikzylinder 3 in einer Reihe im zentralen Bereich bezüglich der Querrichtung der Spannkonsole 1 angeordnet, wogegen die durch die Federelemente 8 und die Schraubbolzen 9 gebildeten Federelemente in Reihen beiderseits der Reihe von Hydraulikzylindern 3 angeordnet sind. Auf diese Weise sind die Federanordnungen 8, 9 und die Hydraulikzylinder 3 jeweils in Gruppen von vier Federanordnungen 8, 9 und einem im Zentrum der besagten vier Federanordnungen befindlichen Hydraulikzylinder 3 angeordnet. Mit anderen Worten, bei dem Ausführungsbeispiel wirken jeweils vier Federanordnungen 8, 9 mit einem Hydraulikzylinder 3 zusammen, so daß ein Hydraulikzylinder in der Lage sein muß, die von den Federelementen 8 von vier Federanordnungen 8, 9 bewirkte Klemmkraft zu überwinden. Bei dem Ausführungsbeispiel beträgt der dafür erforderliche Druck bei der genannten Hubkraft von 12.000 N pro 100 mm Länge der Spannkonsole 250 bar.

Die Hydraulikzylinder 3 sind jeweils in Abständen von 100 mm angeordnet, so daß pro 100 mm Länge der Spannkonsole 1 ein Hydraulikzylinder und vier Federanordnungen 8, 9 vorgesehen sind. Selbstverständlich können anstelle dieser Anordnung auch andere Anordnungen gewählt werden, beispielsweise solche, bei denen jeweils ein Hydraulikzylinder dazu vorgesehen ist, die Klemmkraft von zwei Federanordnungen zu überwinden, oder andere geeignete Anordnungen.

## Patentansprüche

1. Werkzeugspannvorrichtung für das Oberwangen-, Unterwangen- oder Biegewangenwerkzeug einer Schwenkbiegemaschine, bei der das Werkzeug (11) mittels einer Spannschiene (6) zwischen einer Klemmfläche (1a) einer an der Ober-, Unter- oder Biegewange angeordneten Spannkonsole (1) und einer Klemmfläche (6a) der an der Spannkonsole (1) angeordneten Spannschiene (6) geklemmt getragen ist, bei der die Spannschiene (6) durch eine Anzahl von in der Spannkonsole (1) in Richtung senkrecht zu den Klemmflächen (1a, 6a) von Spannkonsole (1) und Spannschiene (6) funktionswirksam angeordneten Betätigungselementen (3, 8, 9) wahlweise zum Klemmen des Werkzeugs (11) im Sinne einer gegenseitigen Annäherung der Klemmflächen (1a, 6a) von Spannkonsole (1) und Spannschiene (6) auf die Spannkonsole (1) zu und zum Lösen des Werkzeugs (11) im Sinne eines gegenseitigen Entfernens der Klemmflächen (1a, 6a) von Spannkonsole (1) und Spannschiene (6) von der Spannkonsole (1) weg bewegbar ist, dadurch gekennzeichnet, daß an der Klemmfläche (1a) der Spannkonsole (1) eine parallel zur Längsrichtung der Spannkonsole (1) verlaufende Prismenschiene (2) angegordnet ist und daß das Werkzeug (11) eine parallel zu seiner Längsrichtung verlaufende prismatisch ausgebildete Nut enthält, in die die Prismenschiene (2) beim Klemmen eingreift und das Werkzeug zentriert.

2. Spannvorrichtung nach Anspruch 1, **dadurch gekennzeichnet**, daß die Betätigungselemente (3, 8, 9) eine Anzahl von Federanordnungen (8, 9) enthalten, durch die die Spannschiene (6) mit einer dauernden zum Halten des Werkzeugs während des Arbeitsvorgangs genügenden Federkraft im Sinne einer gegenseitigen Annäherung der Klemmflächen (1a, 6a) von Spannkonsole (1) und Spannschiene (6) beaufschlagt wird.

3. Spannvorrichtung nach Anspruch 2, **dadurch gekennzeichnet**, daß die Betätigungselemente (3, 8, 9) eine Anzahl von Hydraulikzylindern (3) enthalten, durch die die Spannschiene (6) mit einer die Kraft der Federelemente (8, 9) überschreitenden Kraft im Sinne des gegenseitigen Entfernens der Klemmflächen (1a, 6a) von Spannkonsole (1) und Spannschiene (6) voneinander weg beaufschlagbar ist.

4. Spannvorrichtung nach Anspruch 1, **dadurch gekennzeichnet**, daß die Betätigungselemente eine Anzahl von Hydraulikzylindern enthalten, durch die die Spannschiene (6) im Sinne einer gegenseitigen Annäherung und Entfernung der Klemmflächen (1a, 6a) von Spannkonsole (1) und Spannschiene (6) auf die Spannkonsole (1) zu und von dieser weg bewegbar ist.

5. Spannvorrichtung nach Anspruch 2 oder 3, **dadurch gekennzeichnet**, daß jede Federanordnung (8, 9) in einer senkrecht zur Klemmfläche (1a) verlaufenden Bohrung (9d) in der Spannkonsole (1) versenkt angeordnet ist und ein Federelement (8) und einen von der der Spannschiene (6) abgewandten Seite der Spannkonsole (1) her durch eine Bohrung (9a) mit kleinerem Durchmesser als die die Federanordnung (8, 9) beherbergende Bohrung (9d) durch die Spannkonsole (1) hindurchgehend in ein Gewinde in der Spannschiene (6) eingeschraubten Schraubbolzen (9) enthält, wobei sich das Federelement (8) mit seinem einen Ende gegen den Kopf (9b) des Schraubbolzens (9) und mit seinem anderen Ende gegen eine Anlagefläche (9c) an der Spannkonsole (1) abstützt.

6. Spannvorrichtung nach Anspruch 5, **dadurch gekennzeichnet**, daß jedes Federelement (8) in einem Paket von übereinander angeordneten Tellerfedern besteht.

7. Spannvorrichtung nach einem der Ansprüche 1 bis 6, **dadurch gekennzeichnet**, daß der Weg, um den die Spannschiene (6) von der Spannkonsole (1) in einer Richtung senkrecht zur Ebene der Klemmflächen (1a, 6a) von Spannkonsole (1) bzw. Spannschiene (6) weg bewegbar ist, durch Schraubbolzen (7) begrenzt wird, die von der der Spannkonsole (1) abgewandten Seite der Spannschiene (6) her durch in dieser vorgesehene Bohrungen in die Spannkonsole (1) eingeschraubt sind, wobei der Hub durch einen definierten Abstand zwischen dem Kopf des Schraubbolzens (7) und einer entsprechenden Anlagefläche (7b) an der Spannschiene (6) festgelegt ist.

8. Spannvorrichtung nach einem der Ansprüche 3 bis 7, **dadurch gekennzeichnet**, daß jeder Hydraulikzylinder (3) eine senkrecht zu den Klemmflächen (1a, 6a) verlaufende Zylinderbohrung (3a) und einen darin verschieblich angeordneten Kolben (3b) enthält.

9. Spannvorrichtung nach einem der Ansprüche 2 bis 8, **dadurch gekennzeichnet**, daß für die Halterung des Oberwangenwerkzeugs die Klemmflächen (1a, 6a) von Spannkonsole (1) und Spannschiene (6) in einer horizontalen Ebene liegen, und daß die die Federanordnungen (8, 9) beherbergenden Bohrungen (9d) und die Zylinderbohrungen (3a) vertikal verlaufen.

10. Spannvorrichtung nach einem der Ansprüche 2 bis 9, **dadurch gekennzeichnet**, daß die Anzahl von Federanordnungen (8, 9) und die Anzahl von Hydraulikzylindern (3) in regelmäßigen Abständen über die Länge der Spannkonsole (1) verteilt angeordnet sind.

11. Spannvorrichtung nach Anspruch 10, **dadurch gekennzeichnet**, daß die Hydraulikzylinder (3) in einer Reihe in einem zentralen Bereich bezüglich der Querrichtung der Spannkonsole (1) angeordnet sind, und daß die Federanordnungen (8, 9) in Reihen beiderseits der Reihe von Hydraulikzylindern (3) angeordnet sind.

12. Spannvorrichtung nach Anspruch 11, **dadurch gekennzeichnet**, daß die Federanordnungen (8, 9) und die Hydraulikzylinder (3) jeweils in Gruppen von vier Federanordnungen (8, 9) und einem im Zentrum der vier Federanordnungen (8, 9) befindlichen Hydraulikzylinder (3) angeordnet sind.

13. Spannvorrichtung nach einem der Ansprüche 3 bis 12, **dadurch gekennzeichnet**, daß von jedem Hydraulikzylinder (3) eine Zulaufbohrung (3c) in Richtung senkrecht zur Achse der Zylinderbohrung (3a) und senkrecht zur Längsachse der Spannkonsole (1) zu deren Außenseite verläuft, und daß die Zulaufbohrungen (3c) über Hydraulikanschlüsse (10) an eine gemeinsame Hydraulikleitung (12) angeschlossen sind.

14. Spannvorrichtung nach einem der Ansprüche 3 bis 13, **gekennzeichnet durch** eine Antriebseinrichtung zum hydraulischen Betätigen der Hydraulikzylinder (3).

15. Spannvorrichtung nach Anspruch 14, **dadurch gekennzeichnet**, daß die Antriebseinrichtung eine Hydraulikpumpe und einen Druckspeicher zum Halten des Hydraulikdrucks enthält.

16. Spannvorrichtung nach einem der Ansprüche 2 bis 15, **dadurch gekennzeichnet**, daß die Federanordnungen (8, 9) eine Klemmkraft von 7.500 N oder mehr pro 100 mm Länge der Spannkonsole (1) erzeugen.

17. Spannvorrichtung nach einem der Ansprüche 3 bis 16, **dadurch gekennzeichnet**, daß die Hydraulikzylinder (3) eine Hubkraft von 12.000 N oder mehr pro 100 mm Länge der Spannkonsole (1) erzeugen.

18. Spannvorrichtung nach einem der Ansprüche 1 bis 17, **dadurch gekennzeichnet**, daß der durch die Betätigungselemente (3, 8, 9) bewirkte Hub zwischen 1 und 4 mm beträgt.

19. Spannvorrichtung nach Anspruch 18**, dadurch gekennzeichnet**, daß der Hub 2 mm beträgt.

20. Spannvorrichtung nach Anspruch 19, **dadurch gekennzeichnet**, daß die Höhe der Prismenschiene (2) über der Klemmfläche (1a) 1,5 mm beträgt.

## Claims

1. Tool clamping device for the upper cheek, lower cheek or bending cheek tool of a swivel bending machine, in which the tool (11) is supported clamped by means of a clamping bar (6) between a clamping surface (1a) of a clamping bracket (1) located on the upper, lower or bending cheek and a clamping surface (6a) of the clamping bar (6) located on the clamping bracket (1), in which due to a number of actuating members (3, 8, 9) arranged to be functionally operative in the clamping bracket (1) in the direction at right angles to the clamping surfaces (1a, 6a) of the clamping bracket (1) and clamping bar (6), optionally for clamping the tool (11), the clamping bar (6) is movable towards the clamping bracket (1) in the direction of a mutual approach of the clamping surfaces (1a, 6a) of the clamping bracket (1) and clamping bar (6) and for releasing the tool (11) can be moved away from the clamping bracket (1) in the direction of a mutual separation of the clamping surfaces (1a, 6a) of the clamping bracket (1) and clamping bar (6), characterised in that located on the clamping surface (1a) of the clamping bracket (1) is a prism bar (2) extending parallel to the longitudinal direction of the clamping bracket (1) and that the tool (11) contains a groove constructed prismatically and extending parallel to its longitudinal direction, in which groove the prism bar (2) engages at the time of clamping and centres the tool.

2. Clamping device according to Claim 1, characterised in that the actuating members (3, 8, 9) contain a number of spring arrangements (8, 9), by which the clamping bar (6) is acted upon with a lasting spring force sufficient for holding the tool during the machining process, in the direction of a mutual approach of the clamping surfaces (1a, 6a) of the clamping bracket (1) and clamping bar (6).

3. Clamping device according to Claim 2, characterised in that the actuating members (3, 8, 9) contain a number of hydraulic cylinders (3), by which the clamping bar (6) can be acted upon by a force exceeding the force of the spring members (8, 9), in the direction of the mutual separation of the clamping surfaces (1a, 6a) of the clamping bracket (1) and clamping bar (6) away from each other.

4. Clamping device according to Claim 1, characterised in that the actuating members contain a number of hydraulic cylinders, by which the clamping bar (6) can be moved towards the clamping bracket (1) and away from the latter, in the direction of a mutual approach and separation of the clamping surfaces (1a, 6a) of the clamping bracket (1) and clamping bar (6).

5. Clamping device according to Claim 2 or 3, characterised in that each spring arrangement (8, 9) is countersunk in a bore (9d) extending at right angles to the clamping surface (1a), in the clamping bracket (1) and contains a spring member (8) and a screw bolt (9) screwed into a screw thread in the clamping bar (6), passing from the side of the clamping bracket (1) remote from the clamping bar (6) through a bore (9a) with a smaller diameter than the bore (9d) housing the spring arrangement (8, 9), through the clamping bracket (1), in which case the spring member (8) is supported by its one end against the head (9b) of the screw bolt (9) and by its other end against a contact face (9c) on the clamping bracket (1).

6. Clamping device according to Claim 5, characterised in that each spring member (8) consists of a set of cup springs arranged one above the other.

7. Clamping device according to one of Claims 1 to 6, characterised in that the distance by which the clamping bar (6) can be moved away from the clamping bracket (1) in a direction at right angles to the plane of the clamping surfaces (1a, 6a) of the clamping bracket (1) or clamping bar (6), is defined by screw bolts (7), which are screwed from the side of the clamping bar (6) remote from the clamping bracket (1), through bores provided in the latter into the clamping bracket (1), in which case the stroke is fixed by a defined distance between the head of the screw bolt (7) and a corresponding contact face (7b) on the clamping bar (6).

8. Clamping device according to one of Claims 3 to 7, characterised in that each hydraulic cylinder (3) contains a cylinder bore (3a) extending at right angles to the clamping surfaces (1a, 6a) and a piston (3b) arranged to slide therein.

9. Clamping device according to one of Claims 2 to 8, characterised in that for the mounting of the upper cheek tool, the clamping surfaces (1a, 6a) of the clamping bracket (1) and clamping bar (6) lie in a horizontal plane and that the bores (9d) housing the spring arrangements (8, 9) and the cylinder bores (3a) extend vertically.

10. Clamping device according to one of Claims 2 to 9, characterised in that the number of spring arrangements (8, 9) and the number of hydraulic cylinders (3) are distributed at regular intervals over the length of the clamping bracket (1).

11. Clamping device according to Claim 10, characterised in that the hydraulic cylinders (3) are arranged in a row in a central region with respect to the transverse direction of the clamping bracket (1) and that the spring arrangements (8, 9) are arranged in rows on both sides of the row of hydraulic cylinders (3).

12. Clamping device according to Claim 11, characterised in that the spring arrangements (8, 9) and the hydraulic cylinders (3) are arranged respectively in groups of four spring arrangements (8, 9) and one hydraulic cylinder (3) located in the centre of the four spring arrangements (8, 9).

13. Clamping device according to one of Claims 3 to 12, characterised in that extending from each hydraulic cylinder (3) is an inlet bore (3c) in the direction at right angles to the axis of the cylinder bore (3a) and at right angles to the longitudinal axis of the clamping bracket (1) towards its outside, and that the inlet bores (3c) are connected by way of hydraulic connections (10) to a common hydraulic line (12).

14. Clamping device according to one of Claims 3 to 13, characterised by a drive device for the hydraulic actuation of the hydraulic cylinders (3).

15. Clamping device according to Claim 14, characterised in that the drive device contains a hydraulic pump and an accumulator for maintaining the hydraulic pressure.

16. Clamping device according to one of Claims 2 to 15, characterised in that the spring arrangements (8, 9) produce a clamping force of 7,500 N or more per 100 mm length of the clamping bracket (1).

17. Clamping device according to one of Claims 3 to 16, characterised in that the hydraulic cylinders (3) produce a lifting force of 12,000 N or more per 100 mm length of the clamping bracket (1).

18. Clamping device according to one of Claims 1 to 17, characterised in that the stroke brought about by the actuating members (3, 8, 9) amounts to between 1 and 4 mm.

19. Clamping device according to Claim 18, characterised in that the stroke amounts to 2 mm.

20. Clamping device according to Claim 19, characterised in that the height of the prism bar (2) above the clamping surface (1a) amounts to 1.5 mm.

## Revendications

1. Dispositif de serrage d'outil pour l'outil de sommier supérieur, de sommier inferieur ou de sommier de pliage d'une machine articulante à plier sur laquelle l'outil (11) est maintenu bridé au moyen d'une barre de serrage (6) entre une surface de bridage (1a) d'une console de serrage (1) disposée sur le sommier supérieur ou inférieur ou de pliage et une surface de bridage (6a) de la barre de serrage (6) disposée sur la console de serrage (1), la barre de serrage (6) pouvant, par une pluralité d'éléments d'actionnement (3, 8, 9) disposés dans la console de serrage (1) de manière à agir dans une direction perpendiculaire aux surfaces de bridage (1a, 6a) de la console de serrage (1) et de la barre de serrage (6) au choix être rapprochée de la console de serrage (1) en vue du bridage de l'outil (11) dans le sens d'un rapprochement réciproque des surfaces de bridage (1a, 6a) de la console de serrage (1) et de la barre de serrage (6) et être éloignée de la console de serrage (1), en vue de la libération de l'outil (11) dans le sens d'un éloignement réciproque des surfaces de bridage (1a, 6a) de la console de serrage (1) et de la barre de serrage (6), **caractérisé** par le fait qu'une barre prismatique (2) s'étendant parallèlement à la direction longitudinale de la console de serrage (1) est disposée sur la surface de bridage (1a) de la console de serrage (1) et que l'outil (11) présente une rainure prismatique s'étendant parallèlement à la direction longitudinale de l'outil, rainure dans laquelle la barre prismatique (2) s'engage et centre l'outil lors du bridage.

2. Dispositif de serrage suivant la revendication 1, **caractérisé** par le fait que les éléments d'actionnement (3, 8, 9) comprennent une pluralité d'agencements de ressort (8, 9) par lesquels la barre de serrage (6) est sollicitée avec une force permanente, suffisante pour le maintien de l'outil pendant l'opération de travail, dans le sens d'un rapprochement réciproque des surfaces de bridage (1a, 6a) de la console de serrage (1) et de la barre de serrage (6).

3. Dispositif de serrage suivant la revendication 2, **caractérisé** par le fait que les éléments d'actionnement (3, 8, 9) comprennent une pluralité de vérins hydrauliques (3) par lesquels la barre de serrage (6) peut être sollicitée avec une force dépassant la force des agencements de ressort (8, 9) dans le sens d'un éloignement réciproque des surfaces de bridage (1a, 6a) de la console de serrage (1) et de la barre de serrage (6).

4. Dispositif de serrage suivant la revendication 1, **caractérisé** par le fait que les éléments d'actionnement comprennent une pluralité de vérins hydrauliques par lesquels la barre de serrage (6) peut être rapprochée de la console de serrage (1) et être éloignée de cette dernière dans le sens d'un rapprochement et d'un éloignement réciproques des surfaces de bridage (1a, 6a) de la console de serrage (1) et de la barre de serrage (6).

5. Dispositif de serrage suivant la revendication 2 ou 3, **caractérisé** par le fait que chaque agencement de ressort (8, 9) est disposé encastré dans un trou (9d) pratiqué perpendiculairement à la surface de bridage (1a) dans la console de serrage (1) et comprend un élément de ressort (8) et une vis (9) vissée depuis le côté de la console de serrage (1) éloigné de la barre de serrage (6), à travers un trou (9a) de diamètre plus faible que celui du trou (9d) renfermant l'agencement de ressort, à travers la console de serrage (1), dans un trou fileté de la barre de serrage (6), l'élément de ressort (8) portant par l'une de ses extrémités contre la tête (9b) de la vis (9) et par son autre extrémité contre une surface d'appui (9c) sur la console de serrage (1).

6. Dispositif de serrage suivant la revendication 5, **caractérisé** par le fait que chaque élément de ressort (8) est composé d'un paquet de ressorts Belleville superposées.

7. Dispositif de serrage suivant l'une des revendications 1 à 6, **caractérisé** par le fait que la distance dont la barre de serrage (6) peut être éloignée de la console de serrage (1) suivant une direction perpendiculaire au plan des surfaces de bridage (1a, 6a) de la console de serrage (1) ou de la barre de serrage (6) est limitée par des vis qui sont engagées depuis le côté de la barre de serrage (6), éloigné de la console de serrage (1), à travers des trous prévus dans ladite barre, dans la console de serrage (1), la course étant déterminée par une distance définie entre la tête de la vis (7) et une surface d'appui correspondante (7b) sur la barre de serrage (6).

8. Dispositif de serrage suivant l'une des revendications 3 à 7, **caractérisé** par le fait que chaque vérin hydraulique (3) présente un alésage de cylindre (3a) s'étendant perpendiculairement aux surfaces de bridage (1a, 6a) et un piston (3b) disposé mobile en translation dans ledit alésage.

9. Dispositif de serrage suivant l'une des revendications 2 à 8, **caractérisé** par le fait qu'en vue du maintien de l'outil supérieur, les surfaces de bridage (1a, 6a) de la console de serrage (1) et de la barre de serrage (6) sont situées dans un plan horizontal, et que les trous (9d) renfermant les agencements de ressort (8, 9) ainsi que les alésages de cylindres (3a) sont orientés verticalement.

10. Dispositif de serrage suivant l'une des revendications 2 à 9, **caractérisé** par le fait que agencements de ressort (8, 9) et vérins hydrauliques (3) sont répartis à des intervalles réguliers sur la longueur de la console de serrage (1).

11. Dispositif de serrage suivant la revendication 10, **caractérisé** par le fait que les vérins hydrauliques (3) sont disposés en une rangée dans une zone centrale par rapport à la direction transversale de la console de serrage (1) et que les agencements de ressort (8, 9) sont disposés en rangées de part et d'autre de la rangée des vérins hydrauliques (3).

12. Dispositif de serrage suivant la revendication 11, **caractérisé** par le fait que les agencements de ressort (8, 9) et les vérins hydrauliques (3) sont disposés en groupes de quatre agencements de ressort (8, 9) et d'un vérin hydraulique (3) se trouvant au centre des quatre agencements de ressort (8, 9).

13. Dispositif de serrage suivant l'une des revendications 3 à 12, **caractérisé** par le fait qu'à partir de chaque vérin hydraulique (3), un trou d'admission (3c) s'étend perpendiculairement à l'axe de l'alésage de cylindre (3a) et perpendiculairement à l'axe longitudinal de la console de serrage (1), vers le côté extérieur de cette dernière, et que les trous d'admission (3c) sont reliés par des raccords hydrauliques (10) à une conduite hydraulique (12) commune.

14. Dispositif de serrage suivant l'une des revendications 3 à 13, **caractérisé** par un dispositif d'entraînement pour l'actionnement hydraulique des vérins hydrauliques (3).

15. Dispositif de serrage suivant la revendication 14, **caractérisé** par le fait que le dispositif d'entraînement comprend une pompe hydraulique et un accumulateur de pression pour le maintien de la pression hydraulique.

16. Dispositif de serrage suivant l'une des revendications 2 à 15, **caractérisé** par le fait que les agencements de ressort (8, 9) produisent une force de bridage de 7.500 N ou plus par 100 mm de longueur de la console de serrage (1).

17. Dispositif de serrage suivant l'une des revendications 3 à 16, **caractérisé** par le fait que les vérins hydrauliques (3) produisent une force de 12.000 N ou plus par 100 mm de longueur de la console de serrage (1).

18. Dispositif de serrage suivant l'une des revendications 1 à 17, **caractérisé** par le fait que la course produite par les éléments d'actionnement est comprise entre 1 et 4 mm.

19. Dispositif de serrage suivant la revendication 18, **caractérisé** par le fait que la course s'élève à 2 mm.

20. Dispositif de serrage suivant la revendication 19, **caractérisé** par le fait que la hauteur dont la barre prismatique (2) dépasse de la surface de bridage (1a) s'élève à 1,5 mm.
